# EUROPÄISCHE PATENTSCHRIFT

(11) **EP 0 566 871 B1**
(45) Veröffentlichungstag und Bekanntmachung des Hinweises auf die Patenterteilung: **19.06.1996**
(21) Anmeldenummer: 93104425.9
(22) Anmeldetag: 18.03.1993
(51) Int. Cl.: A47C 31/02, B68G 7/12

(54) **Einzugstab zur Profilformung von Polstermaterialien**
Insertion band for upholstery profiles
Bande d'insertion pour profilés de rembourrages

(30) Priorität: 24.04.1992 DE 9205581 U
(43) Veröffentlichungstag der Anmeldung: 27.10.1993
(73) Patentinhaber: Tillner, Thomas, D-49205 Hasbergen (DE)
(72) Erfinder: Tillner, Alfred, D-49191 Belm (DE)
(74) Vertreter: Busse & Busse Patentanwälte

(56) Entgegenhaltungen:
- FR-A- 2 636 057

## Beschreibung

Die Erfindung betrifft einen Einzugstab zur Profilformung von außenseitig durch einen Bezugstoff abgedeckten Polstermaterialien bei Polstermöbeln und dgl. gepolsterten Sitzteilen, bestehend aus einem eine gesondert hergestellte Annähfahne für seine Verbindung mit dem Bezugstoff tragenden Profilkörper aus Kunststoff, der ein zweischenkeliges Querschnittsprofil aufweist, dessen beide Profilschenkel an ihrer Basis durch einen schmalen Verbindungssteg miteinander verbunden sind und einen von diesem ausgehenden, die Annähfahne mit einem ihrer Seitenränder festlegenden Aufnahmespalt begrenzen, wobei einer der beiden Profilschenkel beidendig mit einstückig angeformten seitlichen Halteleisten versehen ist. Einen bekannten Einzugstab dieser Art entsprechend dem Oberbegriff des Anspruchs 1 offenbart EP-A-403 815.

Derartige Einzugstäbe werden bei Polstermöbeln, aber auch bei anderen gepolsterten Sitzteilen, wie insbesondere Autositzen einschl. deren Rückenlehnen, dazu verwandt, daß auf einer geeigneten Unterlage angebrachte Polstermaterial in die gewünschte, sitz- bzw. körpergerechte Form zu bringen. Der Bezugstoff wird dabei an die Annähfahne des Profilkörpers angenäht, und der so vorbereitete Einzugstab wird sodann im wesentlichen quer zur äußeren Oberfläche des auf dem Polstermaterial aufliegenden Bezugstoffes in das Polstermaterial hineingezogen und festgelegt, wodurch eine nahtähnliche sog. Blindabheftung oder Blindnaht mit entsprechenden Profilwölbungen beidseits der Blindnaht erzeugt wird.

Bei dem bekannten Einzugstab gemäß EP-A-403 815 bilden die an den einen der beiden Profilschenkel angeformten seitlichen Halteleisten in der praktischen Anwendung des Einzugstabes eine unterseitige Abstützung von etwa Nahtlänge durch Anlage an einer entsprechenden der Blindnaht gegenüberliegenden Polstermaterialfläche zur Festlegung des über die Annähfahne eingezogenen oberseitigen Bezugstoffes des gepolsterten Sitzteils, z.B. eines Autositzes. Das Polstermaterial dieser Sitzteile besteht üblicherweise aus Schaumstoff, z.B. Polyurethanschaum, wobei für eine ausreichende Festigkeit und Formhaltigkeit des Sitzteils häufig Stahldrahtstäbe oder dgl. Metallteile in das Schaummaterial eingeschäumt werden. Sofern solche miteingeschäumten Metallteile, etwa im Interesse einer problemlosen Entsorgung gebrauchter oder beschädigter Sitzteile zum Beispiel im Recycling, vermieden werden sollen, ist die Möglichkeit der Profilformung der Sitzteile mit den bekannten Einzugstäben eingeschränkt, da sich die Annähfahne von der Oberseite des Polstermaterials bis zu dessen Unterseite durch einen entsprechenden Trennschlitz im Polstermaterial hindurcherstreckt, wobei eine Vielzahl solcher das Polstermaterial unterteilender Trennschlitze der Festigkeit und Formstabilität des Sitzteils abträglich sind.

Der Erfindung liegt die Aufgabe zugrunde, einen Einzugstab der eingangs angegebenen Art zu schaffen, der insbesondere bei Sitzteilen aus Schaumstoff ohne eingeschäumte Metallarmierung verwendet werden kann, um in gewohnter Weise durchlaufende, sauber konturierte Blindabheftungen oder Blindnähte im Polstermaterial zu erzeugen, ohne daß dieses in unerwünschter Weise geschwächt wird.

Diese Aufgabe wird nach der Erfindung dadurch gelöst, daß der Einzugstab mit in seiner Langsrichtung mit Abstand voneinander angeordneten, durch die Annähfahne einbeziehende Ausstanzungen gebildeten Haltelaschen versehen ist und die Annähfahne im Bereich ihres dem Aufnahmespalt gegenüberliegenden freien Seitenrandes einen in Längsrichtung des Einzugstabs durchlaufenden, die Ausstanzungen überbrückenden, seinerseits aus Kunststoff bestehenden Stützstab trägt. Bei dieser Ausgestaltung sind die seitlichen Halteleisten durch die vorgenommenen Ausstanzungen in Längsrichtung der Einzugsstabes auf einzelne Haltelaschen verkürzt, die durch entsprechend konturierte einzelne Formausnehmungen im Polstermaterial, insbesondere Schaumstoff, hindurchgezogen werden können, ohne daß durch diese einzelnen Formausnehmungen eine nennenswerte Schwächung des Schaumstoffmaterials eintritt.

Der Profilkörper liegt dann in der praktischen Anwendung nur im Bereich dieser Formausnehmungen mit den Haltelaschen rück- bzw. unterseitig am Polstermaterial an. Etwaigen Ausbeulungen oder Verformungen der oberseitigen Blindnaht, die durch die rück- bzw. unterseitig nicht abgestützten, von den Ausstanzungen des Profilkörpers definierten Bereiche verursacht werden könnten, wirkt der in Längsrichtung der Annähfahne durchlaufende, die Ausstanzungen überbrückende Stützstab entgegen. Es können daher mit Hilfe des Einzugstabs nach der Erfindung in gewohnter Weise sauber konturierte Blindnähte, insbesondere bei Sitzteilen aus Schaumstoff ohne Innenarmierung, hergestellt werden. Grundsätzlich kann der Einzugstab nach der Erfindung auch bei anderen Polsterungen bzw. Unterfederungen, zum Beispiel solchen aus Gewebe, Anwendung finden.

Weitere Merkmale und Vorteile der Erfindung ergeben sich aus den Ansprüchen und der nachstehenden Beschreibung, in der ein Ausführungsbeispiel des Gegenstands der Erfindung in Verbindung mit der Zeichnung näher erläutert ist; es zeigen:
- Fig. 1: eine perspektivische Darstellung eines Teilstücks eines Einzugstabs nach der Erfindung,
- Fig. 2: einen Querschnitt durch den Einzugstab nach Fig. 1, in Verbindung mit einem Schnitt durch ein Polstermaterialteil nach der Linie A-B der Fig. 3, und
- Fig. 3: eine perspektivische Rückansicht eines Autositzteils.

Der in Fig. 1 mit einem Teilstück dargestellte, als Ganzes mit 1 bezeichnete Einzugstab geht aus von einem einstückig stranggepreßten Profilkörper aus beispielsweise Polypropylen mit einem zweischenkeligen Querschnittsprofil, dessen beide Profilschenkel 2 und 3 an ihrer Basis durch einen schmalen Verbindungssteg 4 miteinander verbunden sind. Ausgehend von dem Verbindungssteg 4 begrenzen die beiden Profilschenkel 2 und 3 einen eine gesondert hergestellte Annähefahne 5 aufnehmenden Aufnahmespalt, in dem die Annähfahne 5 durch Verschweißung festgelegt ist.

Die Annähfahne 5 besteht aus einem Vlies, Gittergewebe oder dgl. textilem mit dem Einzugstab 1 gut verschweißbaren Material und füllt den Aufnahmespalt mit einem ihrer Seitenränder voll aus.

Der Profilschenkel 3 ist beidendig mit einstückig angeformten seitlichen Halteleisten 6 und 7 versehen, wobei der Verbindungssteg 4 im Bereich des Profilschenkels 3 den Übergang zwischen diesem und der seitlichen Halteleiste 6 bildet. Zu einem mittleren Firstbereich hin sind die Halteleisten 6 und 7 unter Einbeziehung des Profilschenkels 3 verdickt ausgebildet.

Der Einzugstab 1 ist mit in seiner Längsrichtung einen Abstand voneinander einhaltenden Ausstanzungen 8 versehen, die die zuvor eingeschweißte Annähfahne 5 mit einbeziehen. Es sind auf diese Weise Haltelaschen 9 zwischen den Ausstanzungen 8 und an den Enden des Einzugstabs 1 gebildet, die als Halteteile jeweils den Profilschenkel 3 mit den seitlich angeformten Halteleisten 6 und 7 umfassen.

Im Bereich ihres den Profilschenkeln 2 und 3 gegenüberliegenden freien Seitenrandes 10 trägt die Annähfahne 5 einen in ihrer Längsrichtung durchlaufenden Stützstab 11, der die Ausstanzungen 8 überbrückt. Der Stützstab 11 ist dabei angrenzend an die miteinander fluchtenden Grundlinien 12 der Ausstanzungen 8 und mit parallelem Abstand vom freien Seitenrand 10 der Annähfahne 5 auf einer ihrer beiden Oberflächenseiten festgelegt. Bei dem dargestellten Beispiel ist der Stützstab 11 auf der dem Halteschenkel 7 der Haltelaschen 9 zugewandten Oberflächenseite der Annähfahne 5 festgelegt.

Der Stützstab 11 besitzt ein Vollprofil, insbesondere ein abgerundetes Rechteckprofil, und weist dabei eine an der Annähfahne 5 anliegende Flachseite auf, die als Verbindungsfläche dient. Der Stützstab 11 besteht seinerseits aus einem gesondert hergestellten Strangprofilkörper, der vorteilhaft mit der Annähfahne nahe deren freiem Rand 10 verschweißt ist. Vorteilhaft sind die Haltelaschen 9 bzw. der diese mit Hilfe der Ausstanzungen 8 bildende Strangprofilkörper, die Annähfahne 5 und der Stützstab 11 sämtlich aus dem gleichen bzw. einem gleichartigen gut verschweißbaren Kunststoff gebildet. Dies gewährleistet eine gute gegenseitige Verschweißung dieser drei Teile des Einzugstabs 1.

Zwischen dem Stützstab 11 und dem freien Rand 10 der Annähfahne ist ein Randbereich 13 der Annähfahne 5 gebildet, der zum Annähen an den jeweiligen Bezugstoff 14 (Fig. 2) verwendet wird. Fig. 2 zeigt die Verbindung des Bezugstoffes 14 mit der Annähfahne 5 mittels einer Nähnaht 15, die unmittelbar an den Stützstab 11 angrenzt. Der Bezugstoff 14 ist in diesem Bereich nach innen, in das Polstermaterial 16 hinein eingezogen und bildet eine profilformende Blindabheftung bzw. Blindnaht.

Fig. 3 veranschaulicht ein Anwendungsbeispiel eines Polstermaterialteils in Form eines Autositzteils 17, wobei in das üblicherweise aus Schaumstoff bestehende Polstermaterial 16 Formausnehmungen 18 und 19 in einer Längsreihenanordnung entsprechend dem gewünschten Blindnahtverlauf eingebracht sind. Die Formausnehmungen 18 und 19 besitzen die Form von auf der Rückseite 20 des Autositzteils 17 offen ausmündenden Sacklöchern einer Querschnittsform entsprechend der Flächengestalt der Haltelaschen 9. Die Formausnehmungen 18 weisen eine untereinander ungleiche Tiefe auf, derart, daß ihre Grundflächen 21, ungeachtet einer variierenden Polstermaterialdicke über den Blindnahtverlauf, den gleichen Abstand zur Oberseite des Autositzteils 17 mit dem Bezugstoff 14 aufweisen, der dem Längenmaß der Annähfahne 5 zwischen der Naht 15 und den Haltelaschen 9 entspricht. Die Formausnehmungen 19 besitzen, bei gleicher Polstermaterialdicke über den Blindnahtverlauf, untereinander die gleiche Tiefe. In den Grundflächen 21 der Formausnehmungen 18 und 19 befindet sich jeweils ein entsprechend dem vorgesehenen Blindnahtverlauf ausgerichteter Durchsteckschlitz 22, durch die die Haltelaschen 9 des Einzugstabs 1, mit an der Annähfahne 5 angelegter Halteleiste 6, hindurchgestreckt werden, um im verarbeiteten, von der Annähfahne 5 abgeklappten und mit dein Bezugstoff 14 an der Oberseite des Sitzteils 17 vernähten Zustand mit ihren seitlichen Halteleisten 6 und 7 an der Grundfläche 21 der Formausnehmungen 18 bzw. 19 des Polstermaterials 16 anzuliegen. Die Annähfahne 5 füllt dann den jeweiligen Durchsteckschlitz 22 aus.

Die Haltelaschen 9 bewirken auf diese Weise in den Formausnehmungen 18 und 19 des Sitzteils 17 nach Art eines Ankers eine sichere Fixierung für den über die Annähfahne 5 eingezogenen, die Blindnaht ausbildenden streifenförmigen Bereich des oberseitigen Bezugstoffes 14. Den in Nahtlängsrichtung sauber konturierten verwindungsfreien Verlauf der Blindnaht gewährleistet hierbei der durchgehende Stützstab 11. Grundsätzlich ist auch eine Verarbeitung des Einzugstabs 1 ohne Formausnehmungen 18 oder 19 möglich, in welchem Fall die Haltelaschen 9 unmittelbar an der Rückseite 20 des Polstermaterialteils anliegen würden.

## Patentansprüche

1. Einzugstab (1) zur Profilformung von außenseitig durch einen Bezugstoff (14) abgedeckten Polstermaterialien (16) bei Polstermöbeln und dgl. gepolsterten Sitzteilen, bestehend aus einem eine gesondert hergestellte Annähfahne (5) für seine Verbindung mit dem Bezugstoff (14) tragenden Profilkörper aus Kunststoff, der ein zweischenkeliges Querschnittsprofil aufweist, dessen beiden Profilschenkel (2,3) an ihrer Basis durch einen schmalen Verbindungssteg (4) miteinander verbunden sind und einen von diesem ausgehenden, die Annähfahne (5) mit einem ihrer Seitenränder festlegenden Aufnahmespalt begrenzen, wobei einer (3) der beiden Profilschenkel (2,3) beidendig mit einstückig angeformten seitlichen Halteleisten (6,7) versehen ist, dadurch gekennzeichnet, daß der Profilkörper von in seiner Längsrichtung mit Abstand voneinander angeordneten, durch die Annähfahne (5) einbeziehende Ausstanzungen (8) gebildeten Haltelaschen (9) gebildet ist und die Annähfahne (5) im Bereich ihres dem Aufnahmespalt gegenüberliegenden freien Seitenrandes (10) einen in Längsrichtung des Einzugstabs (1) durchlaufenden, die Ausstanzungen (8) überbrückenden, seinerseits aus Kunststoff bestehenden Stützstab (11) tragt.

2. Einzugstab nach Anspruch 1, dadurch gekennzeichnet, daß der Stützstab (11) angrenzend an die miteinander fluchtenden Grundlinien (12) der Ausstanzungen (8) und mit parallelem Abstand vom freien Seitenrand (10) der Annähfahne (5) auf dieser festgelegt ist.

3. Einzugstab nach Anspruch 1 oder 2, dadurch gekennzeichnet, daß der Stützstab (11) auf der den den Öffnungsschlitz des Aufnahmespaltes übergreifenden Halteschenkel (7) der Haltelaschen (9) zugewandten Seite der Annähfahne (5) festgelegt ist.

4. Einzugstab nach einem der Ansprüche 1 bis 3, dadurch gekennzeichnet, daß der Stützstab (11) ein Vollprofil mit einer an der Annähfahne (5) anliegenden Flachseite besitzt.

5. Einzugstab nach einem der Ansprüche 1 bis 4, dadurch gekennzeichnet, daß die Haltelaschen (9), die Annähfahne (5) und der Stützstab (11) sämtlich aus dem gleichen bzw. einem gleichartigen gut verschweißbaren Kunststoff gebildet sind.

6. Einzugstab nach einem der Ansprüche 1 bis 5, dadurch gekennzeichnet, daß der Stützstab (11) von einem gesondert hergestellten, mit der Annähfahne (5) verschweißten Strangprofilkörper gebildet ist.

## Claims

1. A draw-in rod (1) for the profile shaping of upholstered materials (16) covered on the outside by a covering material (14) and used on upholstered furniture or like upholstered seat parts, consisting of a synthetic plastics profiled member carrying a separately produced stitching tab (5) for its connection to the covering material (14) and which has a two-armed cross-sectional profile of which the two arms (2, 3) are connected to each other at their base by a narrow connecting web (4) and defining, starting from the said web (4), a receiving gap one of the side edges of which fixes the stitching tab (5), whereby one (3) of the two profiled arms (2, 3) is provided at both ends with integrally formed lateral retaining strips (6, 7), characterised in that the profiled member is formed by retaining lugs (9) formed by stamped-out parts (8) disposed at distances from one another in the longitudinal direction and adapted to be pulled in by the stitching tab (5) and in that, in the region of its free lateral edge (10) which is opposite the receiving gap, the stitching tab (5) carries a bracing rod (11) consisting of synthetic plastics material which extends through in the longitudinal direction of the draw in rod (1) and bridges the stamped-out parts (8).

2. A draw-in rod according to claim 1, characterised in that adjacent the mutually aligned base lines (12) of the stamped-out parts (8) and in a parallel but spaced-apart position in relation to the free lateral edge (10) of the stitching tab (5), the bracing rod (11) is fixed on the said tab.

3. A draw-in rod according to claim 1 or 2, characterised in that the bracing rod (11) is fixed on that side of the stitching tab (5) which is towards that retaining arm (7) of the retaining tabs (9) which engages over the opening slit of the receiving gap.

4. A draw-in rod according to one of claims 1 to 3, characterised in that the bracing rod (11) has a solid profile with a flat side bearing against the stitching tab (5).

5. A draw-in rod according to one of claims 1 to 4, characterised in that the retaining tabs (9), the stitching tab (5) and the bracing rod (11) are all formed from the same synthetic plastics material or an equivalent and readily weldable synthetic plastics material.

6. A draw-in rod according to one of claims 1 to 5, characterised in that the bracing rod (11) is formed by a separately produced extruded member which is welded to the stitching tab (5).

## Revendications

1. Baguette de rentrage (1) pour conférer un profil à des matériaux de rembourrage (16) recouverts à l'extérieur par un tissu de revêtement (14) dans le cas de meubles rembourrés et de sièges rembourrés analogues, constituée d'un corps profilé en matière plastique portant un ruban à coudre (5) fabriqué séparément pour l'attache au tissu de revêtement (14), qui présente un profil en coupe transversale formé de deux ailes, les deux ailes (2, 3) de ce profil étant reliées l'une à l'autre, au niveau de leur base, par une âme de liaison étroite (4) et délimitant une fente de réception qui part de cette âme de liaison et fixe le ruban à coudre (5) par un de ses bords latéraux, étant entendu qu'une (3) des deux ailes (2, 3) de profil est pourvue, à ses deux extrémités de prolongements latéraux de retenue (6, 7) venus d'une seule pièce, caractérisée en ce que le corps profilé est formé de languettes de retenue (9) disposées à une certaine distance l'une de l'autre dans sa direction longitudinale et formées par les découpes de poinçonnage (8) prévues dans le ruban à coudre (5) et le ruban à coudre (5) porte, dans la région de son bord latéral libre (10) opposé à la fente de réception, une baguette d'appui (11), qui s'étend dans la direction longitudinale de la baguette de rentrage (1), franchit les découpes de poinçonnage (8) et est, pour sa part, en matière plastique.

2. Baguette de rentrage suivant la revendication 1, caractérisée en ce que la baguette d'appui (11) est fixée sur le ruban à coudre (5) à proximité des lignes de base (12) alignées dans le prolongement l'une de l'autre, des découpes de poinçonnage (8) et parallèlement à une certaine distance du bord latéral libre (10) du ruban à coudre (5).

3. Baguette de rentrage suivant la revendication 1 ou 2, caractérisée en ce que la baguette d'appui (11) est fixée sur la face du ruban à coudre (5) tournée vers l'aile de retenue (7) des languettes de retenue (9) qui recouvre l'orifice de la fente de réception.

4. Baguette de rentrage suivant l'une quelconque des revendications 1 à 3, caractérisée en ce que la baguette d'appui (11) a un profil plein présentant un méplat appliqué sur le ruban à coudre (5).

5. Baguette de rentrage suivant l'une quelconque des revendications 1 à 4, caractérisée en ce que les languettes de retenue (9), le ruban à coudre (5) et la baguette d'appui (11) sont tous formés dans la même matière plastique ou une matière plastique semblable, aisée à souder.

6. Baguette de rentrage suivant l'une quelconque des revendications 1 à 5, caractérisée en ce que la baguette d'appui (11) est formée par un corps profilé extrudé, fabriqué séparément et soudé au ruban à coudre (5).
